# FASCICULE DE BREVET EUROPEEN

(11) **EP 0 042 771 B1**
(45) Date de publication et mention de la délivrance du brevet: **05.12.1984**
(21) Numéro de dépôt: 81400798.5
(22) Date de dépôt: 21.05.1981
(51) Int. Cl.: B03B 5/24

(54) **Procédé de régulation de l'amplitude de la pulsation dans un bac à pistonnage pneumatique**
Verfahren zum Regulieren der Pulsationsamplitude einer pneumatischen Nassetzmaschine
Method to regulate the pulse amplitude in a pneumatic jig

(30) Priorité: 25.06.1980 FR 8014080
(43) Date de publication de la demande: 30.12.1981
(73) Titulaire: FIVES-CAIL BABCOCK, Société anonyme, 75383 Paris Cédex 08 (FR)
(72) Inventeur: Lambert, Jean-Luc, F-77300 Fontainebleau (FR)
(74) Mandataire: Fontanié, Etienne

## Description

La présente invention concerne la séparation par classement densimétrique en milieu liquide de produits en grains de densités différentes dans un bac à pistonnage où le liquide est soumis à des pulsations commandées pneumatiquement par admission d'air comprimé dans une chambre communiquant avec la chambre de séparation dont le fond est constitué par une grille immergée dans le liquide. Dans le lit se trouvant au-dessus de la grille, les produits à classer sont séparés en deux couches superposées, une couche inférieure composée principalement de produits de densité élevée, et une couche supérieure composée de produits de faible densité. Il devient alors facile d'évacuer séparément les produits des deux couches précitées.

L'invention concerne plus particulièrement la régulation de l'amplitude de la pulsation dans un bac à pistonnage pneumatique de ce genre.

Une telle régulation est indispensable pour assurer convenablement l'évacuation des produits lourds en fonction de la quantité desdits produits à évacuer. Il convient alors d'augmenter l'amplitude de la pulsation lorsque la quantité de produits lourds augmente, en provoquant la montée du niveau de séparation des couches, et de deminuer l'amplitude de la pulsation dans le cas contraire.

Le BE-A-467.117 décrit un procédé de régulation de l'amplitude de la pulsation dans un bac à pistonnage comprenant une chambre duits à classer sont séparés en deux couches superposées dans lequel, d'une part, on détecte le niveau de séparation des couches au moyen d'un palpeur émettant un signal de mesure et, d'autre part, on provoque une fuite d'air au moyen d'un organe de fuite.

Le document susmentionné décrit en outre, un bas à pistonnage comprenant une chambre de pulsation remplie de liquide, ladite chambre de pulsation communiquant avec une chambre de séparation dont le fond est constitué par une grille immergée dans le liquide, une chambre à air en relation avec la chambre de pulsation, un organe d'admission d'air comprimé dans ladite chambre à air et un organe d'échappement d'air hors de ladite chambre à air, un organe de fuite qui est raccordé à la chambre à air, et un palpeur apte à détecter le niveau de séparation des couches.

Par aileurs le DE-A-2.539.374 décrit un bac à pistonnage pneumatique comprenant un palpeur qui émet un signal de mesure, une unité de mise en mémoire du programme d'ouverture et de fermeture de l'organe d'admission qui délivre une information représentative dudit programme, et une unité de calcul qui reçoit l'information délivrée par l'unité de mise en mémoire et le signal émis par le palpeur et qui délivre un signal de commande de l'organe d'échappement.

La solution suivant le premier document cité, le bac étant éventuellement modifié en fonction de l'enseignement du deuxième document cité, autorise la régulation de l'amplitude de la pulsation dans un bas à pistonnage pneumatique.

Cette solution présente toutefois l'inconvénient de donner lieu à une fuite premanente, de débit instantané variable pendant toute la durée de l'admission de l'air comprimé. Le bac fonctionne alors dans de mauvaises conditions, étant donné que l'effet de choc résultant de l'ouverture rapide de l'organe d'admission de l'air comprimé, est considérablement atténué.

L'invention a pour but d'éviter les inconvénients précités et de proposer un procédé perfectionnant considérablement celui du BE-A-467.117.

L'invention a plus précisément pour objet un procédé de régulation de l'amplitude de la pulsation dans un bac à pistonnage pneumatique où des produits à classer sont séparés en deux couches superposées, dans lequel, d'une part, on détecte le niveau de séparation des couches au moyen d'un palpeur émettant un signal de mesure, et en ce que, d'autre part, on provoque une fuite d'air au moyen d'un organe de fuite, caractérisé en ce que la fuite d'air est intermittente, son début étant commandé après l'ouverture complète de l'organe d'admission d'air, la fin de la fuite étant commandée en même temps que la fermeture dudit organe d'admission d'air, et la durée de la fuite étant déterminée par le signal émis par le palpeur, ledit signal étant dirigé vers une unité de calcul qui reçoit une information émise par unité de mise en mémoire du programme d'ouverture et de fermeture de l'organe d'admission et qui délivre un signal de commande de l'organe de fuite.

On utilise comme organe de fuite une vanne prévue à ce seul effet ou une vanne constituant l'organe d'échappement d'air.

Dans le cas d'une bac divisé en deux compartiments adjacents, on utilise comme organe de fuite afférent à chaque compartiment, soit une vanne prévue à ce seul effet, soit une vanne constituant l'organe d'échappement d'air particulier au compartiment considéré.

L'invention sera mieux comprise en se référant à la description qui suit, faite en regard des dessins annexés, concernant différentes formes de réalisation, données à titre d'exemples non limitatifs, da bacs à pistonnage pneumatique fonctionnant suivant le procédé faisant l'objet de l'invention.

La figure 1 représente, en coupe transversale, un bac simple suivant une première forme de réalisation. La figure 2 est un diagramme illustrant le fonctionnement de ce bac. La figure 3 représente, en coupe transversale, un bac simple suivant une deuxième forme de réalisation. La figure 4 est un diagramme illustrant le fonctionnement de ce bac. La figure 5 représente, en couple transversale, un bac compartimenté suivant une troisième forme de réalisation. La figure 6 est un diagramme illustrant le fonctionnement de ce bac. La figure 7 représente, en couple transversale, un bac compartimenté suivant une quatrième forme de réalisation. La figure 8 est un diagramme illustrant le fonctionnement de ce bac.

Sur la figure 1, le repère 1 désigne la chambre de pulsation du bac à pistonnage pneumatique pour la séparation de produits en grains de densités différentes. La chambre 1 est alimentée en eau par une tubulure 2. A l'intérieur de la chambre 1, l'eau est soumise à des pulsations commandées pneumatiquement par admission d'air comprimé. A cet effet, une chambre à air 3 est aménagée au travers de la chambre 1. Ladite chambre à air, ouverte sur toute sa longueur à sa partie inférieure, est ainsi mise en communication avec la chambre de pulsation 1. L'alimentation en air comprimé de la chambre 3 est assurée, à partir d'une nourrice 4, par l'intermédiaire d'une tuyauterie 5 sur laquelle est monté un organe d'admission, tel qu'une vanne papillon 6. Ladite vanne papillon est commandée pour assurer cycliquement l'ouverture et la fermeture du passage établi par la tuyauterie 5 entre la nourrice 4 et la chambre à air 3. Léchappement de l'air hors de la chambre 3 est assuré, vers un pot de détente 7, par l'intermédiaire d'une tuyauterie 8 sur laquelle est monté un organe d'échappement, tel qu'une vanne papillon 9. Ladite vanne papillon est commandée pour assurer cycliquement l'ouverture et la fermeture du passage établi par la tuyauterie 8 entre la chambre à air 3 et le pot de détente 7.

Les pulsations se transmettent à l'eau contenue dans une chambre de séparation 10 située au-dessus de la chambre de pulsation 1, lesdites chambres communiquant entre elles.

Le fond de la chambre 10 est constitué par une grille 11 en forme de table perforée, qui est immergée dans l'eau. Dans le lit 12 situé au-dessus de la grille 11, les produits sont séparés sous l'effet des pulsations, en deux couches superposées. Les produits de la couche inférieure, de densité élevée, sont évacués par la tubulure 13 qui est prévue à la partie inférieure de la chambre 1, tandis que les produits de la couche supérieure, de faible densité, sont évacués avec l'eau, par débordement de celle-ci hors de la chambre 10.

La description qui précède concerne des dispositions relatives à un bac de pistonnage connu. On va maintenant décrire les dispositions caractéristiques de l'invention, à savoir les moyens de régulation de l'amplitude de la pulsation.

Le repère 14 désigne une vanne, plus précisément une électrovanne, montée sur une tubulure 15 mettant en communication la chambre à air 3 avec un pot de détente 16. L'électrovanne 14 constitue un organe de fuite fonctionnant de façon intermittente dans des conditions qui seront explicitées plus loin.

Le repère 17 désigne un palpeur apte à détecter le niveau de séparation des deux couches du lit 12 et à émettre un signal de mesure représentatif dudit niveau.

Le repère 18 désigne une unité de mise en mémoire du programme d'ouverture et de fermeture de la vanne papillon 6. Ladite unité délivre sous la forme d'une signal une information représentative dudit programme.

Les signaux délivrés par le palpeur 17 et par l'unité 18 sont dirigés sur une unité de calcul 19, laquelle délivre un signal de commande de l'électrovanne 14.

Les unités 18 et 19 sont prévues de telle sorte que le début de la fuite (ouverture de l'électro-vanne 14) soit commandé après l'ouverture complète de la vanne papillon 6, que la fin de la fuite (fermeture de l'électro-vanne 14) soit commandée en même temps que la fermeture de ladite vanne papillon, et que la durée de la fuite soit déterminée par le signal émis par le palpeur 17.

La figure 2 illustre, sous forme de diagramme, les cycles d'ouverture et de fermeture que l'on vient d'exposer. On a représenté, de haut en bas, les cycles de fonctionnement de la vanne papillon 6, de la vanne papillon 9 et de l'électro-vanne 14. L'ouverture de la vanne papillon 6 est commandée à l'instant t" l'ouverture complète est réalisée à l'instant t₂ et la fermeture est commandée à l'instant t_{4'} L'ouverture de l'électro-vanne 14 est commandée à l'instant t₃, postérieurement à l'instant t₂ et antérieurement à l'instant t₄ où la fermeture de l'électrovanne 14 est commandée en même temps que celle de la vanne papillon 6. Les instants t, et t₄ sont des instants fixes prévus par le programme mis en mémoire dans l'unité 18, tandis que l'instant t₃, dépendant du signal émis par le palpeur 17, est variable. De toute façon, la fuite est commandée pendant une partie seulement de la durée (t₄ - t₂) de la pleine admission de l'air comprimé, plus précisément en fin de ladite admission. L'ouverture et la fermeture de la vanne papillon 9 sont, bien entendu, commandés postérieurement à l'instant t₄, avant une nouvelle ouverture de la vanne papillon 6.

Sur la figure 3, on a utilisé les mêmes repères que sur la figure 1 pour désigner les éléments identiques ou équivalents et on ne décrira ci-après que les éléments différemment agencés.

La nourrice 4, la tuyauterie 5 et la vanne papillon 6 sont aménagées sur un côté du bac, tandis que le pot de détente 7, la tuyauterie 8 et la vanne papillon 9 sont aménagés sur le côté opposé. Le signal délivre par l'unité de calcul 19 commande ici l'ouverture et la fermeture de la vanne papillon 9 qui constitue à la fois l'organe de fuite et l'organe d'échappement. Ce signal est reçu par tout dispositif usuel, non représenté, apte à commander le fonctionnement de ladite vanne papillon.

La figure 4 illustre, sous forme de diagramme, les cycles d'ouverture et de fermeture des vannes papillons 6 et 9 représentés respectivement par les tracés supérieur et inférieur. Les instants t_{1'} t₂, t₃ et t₄ ont ici la même signification que dans le cas de la figure 2. Il va de soi que l'ouverture et la fermeture de la vanne papillon 9 fonctionnant en tant qu'organe d'échappement d'air, sont commandées une nouvelle fois, postérieurement à l'instant t₄, avant une nouvelle ouverture de la vanne papillon 6.

Sur la figure 5, on a représenté un bac à pistonnage divisé en deux compartiments adjacents par une cloison longitudinale 20. Chacun de ces compartiments constitue un bac analogue à celui représenté sur la figure 1. L'ensemble du bac se distingue toutefois d'un bac double classique, du fait que les deux compartiments sont associés à des éléments communs. Ces éléments sont désignés par les mêmes repères que ceux utilisés sur la figure 1 ; notamment les repères 4, 5, 6, 7, 8 et 9. On a également utilisé les mêmes repères que sur la figure 1 pour désigner les éléments particuliers de chaque compartiment, ces repères étant toutefois affectés de l'indice "prime" pour le compartiment situé à gauche de la figure, et de l'indice "seconde" pour le compartiment situé à droite de la figure.

Il est prévu une unité 18 unique pour la mise en mémoire des programmes afférents à chaque compartiment, et une unité de calcul 19, également unique. Les signaux émis par les palpeurs 17' et 17" sont reçus par l'unité 18 qui délivre deux signaux, l'un pour commander l'électro-vanne 14', l'autre pour commander l'électro-vanne 14".

La figure 6 illustre, sous forme de diagramme, les différents cycles d'ouverture et de fermeture. On a représenté de haut en bas, les cycles de fonctionnement de la vanne papillon 6, de la vanne papillon 9, de l'électrovanne 14' et de l'électrovanne 14". Ce diagramme diffère de celui de la figure 2 par le seul fait que deux organes de fuite sont prévus, l'ouverture de ces organes 14' et 14" étant respectivement commandée aux instants t'g et t" 3' Ces deux instants variables ne sont pas nécessairement les mêmes, étant donné que les signaux émis par les palpeurs 17' et 17" ne sont pas nécesaire- ment identiques. Cela illustre la possibilité de réaliser une régulation différente de l'amplitude de la pulsation de part et d'autre de la cloison 20. Cette possibilité se révèle particulièrement avantageuse dans le cas du bac compartimenté avec admission d'air comprimé unique, du fait qu'il serait impossible, dans ce cas, de parvenir à ce résultat en assurant une telle régulation en agissant sur l'admission d'air comprimé.

Sur la figure 7, on a représenté un bac à pistonnage divisé en deux compartiments adjacents par une cloison longitudinale 20. Chacun de ces compartiments constitue un bac analogue à celui représenté sur la figure 3. L'ensemble du bac se distingue toutefois d'un bac double classique, du fait que les deux compartiments sont associés à des éléments communs. Pour repérer les différents éléments représentés on a adopté les mêmes conventions que celles utilisées en référence à la figure 5.

Les unités 18 et 19 sont identiques à celles de la figure 5 mais l'unité 19 délivre deux signaux, l'un pour commander la vanne papillon 9', l'autre pour commander la vanne papillon 9".

La figure 8 illustre, sous forme de diagramme les différents cycles d'ouverture et de fermeture. On a représenté, de haut en bas, les cycles de fonctionnement de la vanne papillon 6, de la vanne papillon 9' et de la vanne papillon 9". Ce diagramme diffère de celui de la figure 4 par le seul fait que deux organes de fuite sont prévus, l'ouverture de ces organes 9' et 9" étant respectivement commandée aux instants t'a et t"₃. Comme dans le cas de la figure 6, ces deux instants variables ne sont pas nécessairement les mêmes. On retrouve ici le même avantage que celui mis en évidence en référence à la description de la figure 6.

Quelle que soit la forme de réalisation, il est possible de diviser longitudinalement chaque bac simple ou chaque bac compartimenté en une pluralité de cellules. Chaque cellule d'un bac simple ou chaque paire de cellules en regard d'un bac compartimenté est alors aménagée conformément à la description qui précède.

Quelle que soit la forme de réalisation, il est indispensable de prévoir des mesures propres à éviter un déficit d'air, un tel déficit interviendrait dans le cas où, en raison du débit de fuite, la quantité d'air à l'échappement serait supérieure à la quantité d'air comprimé admise. Le fonctionnement du bac serait alors perturbé. On peut éviter cet inconvénient, soit en agissant sur la durée de l'échappement, soit en prévoyant sur l'échappement une soupape de détente.

De toute façon, on asservit la durée d'ouverture de l'organe de fuite au signal émis par le palpeur correspondant, de telle sorte que la pulsation diminue d'intensité lorsque la quantité de produits lourds diminue, ou plus précisément tombe au-dessous d'une valeur de consigne.

## Revendications

1. Procédé de régulation de l'amplitude de la pulsation dans un bac à pistonnage pneumatique ou des produits à classer sont séparés en deux couches superposées, dan lequel, d'une part, on détecte le niveau de séparation des couches au moyen d'un palpeur (17) émettant un signal de mesure, et, d'autre part, on provoque une fuite d'air au moyen d'un organe de fuite (9 ou 14), caractérisé en ce que la fuite d'air est intermittente, son début étant commandé après l'ouverture complète de l'organe (6) d'admission d'air, la fin de la fuite étant commandée en même temps que la fermeture dudit organe d'admission d'air, et la durée de la fuite étant déterminée par le signal émis par le palpeur (17), ledit signal étant dirigé vers une unité de calcul (19) qui reçoit une information émise par une unité de mise en mémoire (18) du programme d'ouverture et de fermeture de l'organe d'admission (6) et qui délivre un signal de commande de l'organe de fuite (9 ou 14).

2. Procédé suivant la revendication 1, caractérisé en ce que l'on utilise comme organe de fuite une vanne (14) prévue à ce seul effet.

3. Procédé suivant la revendication 1, caractérisé en ce que l'on utilise comme organe de fuite une vanne constituant l'organe (9) d'échappement d'air.

4. Procédé suivant la revendication 1, applicable à un bac divisé en deux compartiments adjacents, caractérisé en ce que l'on utilise comme organe de fuite afférent à chaque compartiment une vanne (14', 14") prévue à ce seul effet.

5. Procédé suivant la revendication 1, applicable à un bac divisé en deux compartiments adjacents, caractérisé en ce que l'on utilise comme organe de fuite afférent à chaque compartiment une vanne constituant l'organe (9', 9") d'échappement d'air particulier au compartiment considéré.

## Patentansprüche

1. Verfahren für die Hubhöhenregulung in einer Ruckluftangetriebene Setzmaschine, in welcher die zur Klassierung eingeführte Produkte in zwei übereinander angeordneten Schichten abgesondert werden, wobei, einerseits, das Schichtabspaltungsniveau unter Zuhilfenahme eines Sensors (17) ermittelt wird, welcher ein Abmessungssignal aussendet, und, andererseits, eine Luftleckströmung mittels einer Leckvorrichtung (9 oder 14) hervorruft, dadurch gekennzeichnet, dass die Luftleckströmung zeitweise erfolgt, so dass seine Entstehung erst nach den vollständigen öffnung der Lufteinlassvorrichtung (6) gesteuert wird, die Beendigung der Luftleckströmung zusammen mit den Verschluss der genannten Lufteinlassvorrichtung geregelt wird und die Zeitdauer der Luftleckstömung durch den von Sensor (17) abgesandte Signal ermittelt wird, wobei das genannte Signal zu einer Recheneinheit (19) angeführt wird, welche die von einem Öffnungs-bzw. Verschluss Daten-Programmspeicher (18) der Lufteinlassvorrichtung (6) abgesetzte Angabe aufnimmt und stellt eine Steuersignal der Leckvorrichtung (9 oder 14) zu.

2. Verfahren gemäss Anspruch 1, dadurch gekennzeichnet, dass als Leckvorrichtung ein Ventil (14) benützt wird, welches nur zu diesem Zweck verwendbar sein soll.

3. Verfahren gemäss Anspruch 1, dadurch gekennzeichnet, dass als Leckvorrichtung ein Ventil benützt wird, welches die Luftauslassvorrichtung (9) bildet.

4. Verfahren gemäss Anspruch 1, anwendbar auf eine in zwei anliegenden Setzabteilungen abgeteilte Setzmaschine, dadurch gekennzeichnet, dass für jede Setzabteilung als Leckvorrichtung ein Ventil (14', 14") benützt wird, welches nur zu diesem Zweck verwendbar sein soll.

5. Verfahren gemäss Anspruch 1, anwendbar auf eine in zwei anliegenden Setzabteilungen abgeteilte Setzmaschine, dadurch gekennzeichnet, dass für jede Setzabteilung als Leckvorrichtung eine Ventil benützt wird, welches die Luftauslassvorrichtung (9', 9") der erwägte Setzabteilung bildet.

## Claims

1. A method of pulsation stroke control in a pneumatic jig where the materials to be sized are separated into two superposed layers, according to which, on one hand, the level of separation of the layers is detected by means of a sensor (17) which emits a measurement signal and, on the other hand, an air leak is created by means of a leakage device (9 or 14), characterized in that the air leak is intermittent, its commencement being controlled after the full opening of the air inlet device (6), the termination of the air leak being controlled simultaneously with the closure of the said air inlet device, and the duration of the air leak being determined by the signal emitted by the sensor (17), the said signal being lead to a computing unit (19) which receives an information issued from a memory unit (18) of the opening and closing program of the air inlet device (6) and which delivers an operating signal for the leakage device (9 or 14).

2. A method according to claim 1, characterized by the fact that, for the leakage device, a valve (14) is used and provided only for this use.

3. A method according to claim 1, characterized by the fact that, for the leakage device, a valve is used constituting the air outlet device (9).

4. A method according to claim 1, applicable to a jig divided into two adjacent compartments, characterized by the fact that, for the leakage device assigned to each compartment, a valve (14', 14") is used and provided only for this use.

5. A method according to claim 1, applicable to a jig divided into two adjacent compartments, characterized by the fact that, for the leakage device assigned to each compartment, a valve is used constituting the air outlet device (9', 9") peculiar to the considered compartment.
